# FASCICULE DE BREVET EUROPEEN

(11) **EP 1 564 372 B1**
(45) Date de publication et mention de la délivrance du brevet: **10.07.2013**
(21) Numéro de dépôt: 05100778.9
(22) Date de dépôt: 04.02.2005
(51) Int. Cl.: F01D 5/02

(54) **Disque de rotor comportant un dispositif d'équilibrage**
Turbinenrotorscheibe mit einer Auswuchteinrichtung
Rotor disk including a balancing device

(30) Priorité: 06.02.2004 FR 0450217
(43) Date de publication de la demande: 17.08.2005
(73) Titulaire: SNECMA, 75015 Paris (FR)
(72) Inventeur: Bertrand, Jean-Louis, 77000 Livry sur Seine (FR); Eichstadt, Frédéric, Paul, 77000 Livry sur Seine (FR); Mathieu, Joel, 77920 Samois sur Seine (FR)
(74) Mandataire: Ahner, Philippe

(56) Documents cités:
- GB-A- 805 371
- US-A- 3 748 060
- US-A- 4 355 957
- US-A- 4 803 893
- US-A- 5 018 943
- US-A- 5 373 922

## Description

### DOMAINE TECHNIQUE

La présente invention se rapporte au domaine technique des rotors de turbomachine.

Elle vise plus particulièrement un dispositif d'équilibrage d'un disque de rotor. Elle vise également un disque de rotor équipé d'un tel dispositif et un rotor ayant un tel disque.

### ETAT DE LA TECHNIQUE ANTERIEURE

Le brevet US 3 888 601 décrit une turbomachine munie d'un dispositif d'équilibrage. Il divulgue un disque de rotor muni à sa périphérie d'aubes mobiles. Chaque aube mobile comporte une pale, un pied et une plate-forme placée entre la pale et le pied. Sur son pourtour, le disque comporte des gorges disposées selon une direction axiale, destinées à recevoir chacune le pied d'une aube. Lorsqu'une aube est installée sur le disque, sa plate-forme déborde latéralement de chaque côté du disque. Des crochets formés d'un seul tenant avec le disque sont disposés circonférentiellement sur un côté du disque, en étant espacés les uns des autres. Ils comportent deux parois latérales opposées et orientées radialement en alignement coplanaire avec les parois latérales des gorges de montage des aubes. L'équilibrage du disque ou du rotor est réalisé au moyen de masses d'équilibrage comportant un corps principal et deux languettes opposées l'une à l'autre destinées à être insérées chacune entre les deux bras d'un crochet. Selon ce document, on introduit les aubes dans leurs gorges respectives du disque. On introduit ensuite chaque masse d'équilibrage de manière à insérer ses languettes dans un crochet du disque, en la faisant coulisser contre le disque suivant une direction radiale dirigée vers l'extérieur, jusqu'à ce qu'elle arrive en butée contre une plate-forme d'aube. Les masses d'équilibrage ainsi installées sont alors immobilisées : leur déplacement axial est empêché par leurs languettes retenues dans un crochet, leur déplacement radial vers l'extérieur est empêché par la plate-forme qui forme butée, et leur déplacement radial vers l'intérieur est empêché par un anneau élastique de retenue qui est placé contre la face correspondante du disque. Pour remplacer les masses d'équilibrage, on retire l'anneau élastique de retenue, on retire les masses, et on installe à leur place de nouvelles masses.

Le dispositif d'équilibrage qui vient d'être décrit présente un inconvénient en ce qu'il n'est pas adapté pour un disque de rotor du type disque aubagé monobloc. Il présente un autre inconvénient en ce que cet agencement de masses d'équilibrage du disque augmente considérablement la dimension axiale du disque. En effet, à la dimension axiale du disque s'ajoute l'épaisseur des crochets, la dimension des masses et celle des plates-formes surplombantes. Par suite, en présence d'un ensemble de plusieurs disques, l'encombrement de la turbomachine suivant une direction axiale peut devenir excessif.

Les brevets US 4 848 182 et US 4 926 710 décrivent un procédé et un système d'équilibrage de rotor multidisque à aubage intégral. Un anneau d'équilibrage est fixé par frettage sur un disque, de telle manière que sa surface périphérique soit en contact avec une face de contact du disque qui se trouve sur un côté du disque et orientée radialement vers l'intérieur de celui-ci. L'anneau est en butée latéralement vers l'intérieur du disque contre une lèvre du disque qui remonte radialement vers l'extérieur à partir de la face de contact. Il est retenu latéralement vers l'extérieur du disque au moyen d'une bague de retenue élastique. Sur sa périphérie externe, l'anneau comporte des dents s'étendant radialement vers l'extérieur qui sont séparées par des ouvertures. Lorsque l'anneau est fixé sur le disque, ses dents se trouvent contre la face de contact du disque. Par conséquent, les ouvertures forment, avec la face de contact et la lèvre du disque, des cavités réparties circonférentiellement qui s'ouvrent latéralement vers l'extérieur du disque. Plusieurs disques équipés chacun de leur anneau d'équilibrage sont assemblés entre eux pour former le rotor. Le procédé d'équilibrage du disque ou du rotor consiste à insérer des masses d'équilibrage dans certaines des cavités qui sont réparties circonférentiellement. Les masses d'équilibrage sont retenues latéralement vers l'extérieur du disque par la bague de retenue élastique, afin d'empêcher qu'elles ne sortent de leur cavité.

Le dispositif d'équilibrage qui vient d'être décrit présente un inconvénient en ce que les masses d'équilibrage sont installées sur un anneau d'équilibrage. Cela nécessite la présence d'un anneau ainsi qu'une opération de fixation par frettage de cet anneau d'équilibrage sur le disque.

### EXPOSÉ DE L'INVENTION

Selon un premier aspect, l'invention concerne un un disque de rotor de type aubagé monobloc, le disque ayant une jante et un dispositif d'équilibrage comportant des logements ménagés dans ladite jante et des masselottes d'équilibrage logées dans lesdits logements. Selon l'invention soit les logements ne traversent pas la jante, et se présentent sous la forme de trous borgnes dont l'orifice débouche sur une face latérale de la jante, soit ces logements traversent la jante et leurs orifices débouchent sur une première et une seconde faces latérales opposées de la jante.

De préférence, ces logements sont situés dans une face latérale de la jante, sous une plate-forme du disque qui supporte les aubes, et sont répartis sur la circonférence de la jante.

Les logements et les masselottes présentent une forme adaptée pour empêcher une rotation ou un basculement de chaque masselotte dans son logement respectif.

Le dispositif d'équilibrage comporte en outre un ou deux jonc(s) d'arrêt(s), destiné(s) à être positionné latéralement contre la jante, de manière à obturer au moins partiellement les orifices correspondants des logements. Selon une variante, le jonc d'arrêt obture au moins la moitié des orifices. Selon une autre variante, le jonc d'arrêt obture complètement les orifices. Afin d'empêcher une rotation axiale du jonc d'arrêt, celui-ci comprend au moins une protubérance destinée à s'insérer dans un des logements.

Selon une variante, le dispositif d'équilibrage comporte une ou deux fente(s) circonférentielle(s) ménagée(s) sous la plate-forme destinée(s) à recevoir une tranche périphérique d'un jonc d'arrêt.

Selon un deuxième aspect, l'invention concerne un disque aubagé monobloc de rotor, qui est équipé d'un dispositif d'équilibrage selon le premier aspect de l'invention.

Selon un troisième aspect, l'invention concerne un rotor, qui comprend au moins un disque selon le deuxième aspect de l'invention.

Un avantage du dispositif d'équilibrage selon l'invention réside dans le fait que les logements des masselottes font partie intégrante de la jante, ce qui évite d'avoir recours à une pièce supplémentaire destinée à recevoir des masselottes d'équilibrage. Il en résulte une réduction des coûts de fabrication et du temps de montage des rotors.

Un autre avantage du système d'équilibrage de l'invention réside dans le fait que les masselottes ainsi placées sont facilement accessibles, et qu'il est possible de modifier l'équilibrage des disques ou du rotor en modifiant la répartition des masselottes d'équilibrage, sans avoir à démonter le rotor tout entier.

Un autre avantage réside dans le fait qu'il est possible, avec un tel dispositif d'équilibrage, d'améliorer la correction des balourds de rotors.

### BRÈVE DESCRIPTION DES DESSINS

L'invention sera mieux comprise à la lecture de la description détaillée qui va suivre de modes de réalisation particuliers de l'invention, fournis à titre illustratif et nullement limitatif, en référence aux dessins annexés, dans lesquels :
- la figure 1 est une représentation partielle, selon une coupe axiale, d'un rotor qui comporte des disques aubagés monoblocs et des disques ayant des aubes amovibles ;
- la figure 2 est une représentation partielle, selon une coupe axiale, d'un disque muni d'un premier mode de réalisation du dispositif d'équilibrage selon l'invention ;
- la figure 3 est analogue à la figure 2, selon une autre coupe axiale ;
- la figure 4 est une représentation partielle, en perspective, d'un disque équipé du dispositif d'équilibrage selon l'invention ;
- la figure 5 est une représentation partielle, en vue de face, du premier mode de réalisation du dispositif d'équilibrage selon l'invention ;
- la figure 6 est analogue à la figure 3, pour un deuxième mode de réalisation du dispositif d'équilibrage selon l'invention.

### EXPOSÉ DÉTAILLÉ DE MODES DE RÉALISATION PARTICULIERS

En se référant tout d'abord à la figure 1, on a représenté de manière générale un rotor 10 comprenant six disques 12, 14. Sur l'exemple illustré, trois des disques (à droite sur la figure) sont des disques 12 ayant chacun des aubes 16 amovibles se fixant sur la jante 18 du disque. Les trois autres disques (à gauche sur la figure) sont des disques 14 aubagés monoblocs, ayant chacun des aubes 20 réalisées d'un seul tenant avec la jante 18 du disque.

Sur les figures 2 à 4 est illustré un disque aubagé monobloc 14 comportant une jante 18 et des aubes 20 réalisées d'un seul tenant avec la jante 18. Sur la figure 2 est représentée une bride de liaison 24, destinée à assembler le disque 14 avec un disque adjacent (non représenté), qui est fixée au disque 14 par des moyens de fixation tels que par exemple des vis traversant un perçage 26 de la jante et un perçage 28 de la bride de liaison 24.

La jante 18 est une zone de plus grande épaisseur dont une face orientée radialement vers l'extérieur sert de plate-forme 32 à partir de laquelle les aubes 20 s'étendent radialement vers l'extérieur.

Dans la jante 18, et plus particulièrement sous la plate-forme 32, sont ménagés des logements 36 qui sont répartis circonférentiellement sur la jante 18. Selon un premier mode de réalisation du dispositif d'équilibrage de l'invention, ces logements 36 se présentent sous la forme de trous borgnes débouchant sur une seule face latérale 180 de la jante 18.

Pour équilibrer le disque et/ou le rotor, des masselottes d'équilibrage 40 sont placées dans les logements 36. Selon les besoins apparaissant au cours du processus d'équilibrage, on place une masselotte 40 dans certains logements 36 et aucune masselotte 40 dans d'autres logements 36.

Sur l'exemple illustré, les logements 36 présentent, dans le plan axial et/ou dans le plan transversal, une section sensiblement rectangulaire à angles arrondis. Les masselottes 40 présentent sensiblement une forme de parallélépipède rectangle dont les dimensions correspondent à celles du logement 36, de telle manière que chaque masselotte 40 s'ajuste dans son logement 36 sans pouvoir se déplacer en rotation dans celui-ci. De préférence, les arêtes du parallélépipède rectangle sont taillées de manière à former des facettes supplémentaires sur la masselotte 40, afin de limiter encore d'éventuels mouvements de rotation ou de basculement de la masselotte 40 dans son logement 36.

De préférence, la zone de la jante 18 située entre la plateforme 32 et les logements 36 est légèrement en surplomb par rapport aux logements 36. Dans cette partie en surplomb qui dépasse latéralement de la jante 18 par rapport aux logements 36, la jante 18 présente une fente circonférentielle 42, qui est agencée dans une face sensiblement opposée à la plate-forme 32, et qui longe les logements 36.

Dans la fente 42 est disposé un jonc d'arrêt 44, qui présente une largeur telle qu'il vient obturer au moins partiellement les logements 36 de manière à retenir les masselottes 40.

De préférence, le jonc d'arrêt 44 est coupé transversalement, de manière à pouvoir être installé et retiré facilement.

De préférence, le jonc d'arrêt 44 présente un organe anti-rotation 46 pour empêcher sa rotation dans le plan transversal lorsqu'il est installé dans la fente 42 de la jante 18. Cet organe anti-rotation est matérialisé, par exemple, par une protubérance 46 du jonc d'arrêt 44 qui s'insère dans un des logements 36 qui n'est pas occupé par une masselotte 40 (figure 3).

La figure 5 illustre en vue de face et de manière partielle et agrandie un logement 36. Sur l'exemple illustré, le jonc d'arrêt 44, obture sensiblement la moitié des logements 36. On pourrait envisager que le jonc d'arrêt 44 obture les deux tiers des logements 36, ou la totalité des logements 36. Afin d'éviter que les masselottes 40 ne puissent sortir des logements 36, il est préféré que le jonc d'arrêt recouvre au moins la moitié des logements 36.

Afin d'empêcher encore que les masselottes ne sortent de leur logement 36, il est possible, selon une variante additionnelle de réalisation, de fixer les masselottes 40 dans les logements 36 en déposant une petite quantité d'adhésif au fond du logement avant d'y installer la masselotte 40.

Selon un deuxième mode de réalisation du dispositif d'équilibrage de l'invention illustré sur la figure 6, les logements 38 se présentent sous la forme de trous traversants qui débouchent de part et d'autre de la jante 18. De préférence, ces logements 38 présentent une première cavité 382 similaire aux logements 36 du premier mode de réalisation et qui débouche sur une première face latérale 182 de la jante 18. Ils présentent également une seconde cavité 384 sensiblement symétrique à la première cavité 382 par rapport à un plan médian de la jante 18, et qui débouche sur une seconde face latérale 184 de la jante 18, opposée à sa première face latérale 182. Les deux cavités 382, 384 sont raccordées entre elles par un canal intermédiaire 386, qui présente, sur l'exemple illustré, une plus petite section que les sections respectives des deux cavités 382, 384.

On effectue l'équilibrage du disque et/ou du rotor, de manière analogue à l'équilibrage effectué avec le premier mode de réalisation, déjà décrit, du dispositif d'équilibrage. A cet effet, des masselottes d'équilibrage 40 sont placées dans certaines des premières cavités 382, et un premier jonc d'arrêt 442 est installé dans une première fente 422 ménagée dans une première partie en surplomb par rapport à la première face 182 de la jante 18, de manière à obturer au moins partiellement les premières cavités 382 et à retenir les masselottes 40.

On peut également affiner l'équilibrage du disque et/ou du rotor en plaçant des masselottes additionnelles 30 dans certains des canaux intermédiaires 386. Ces masselottes additionnelles, représentées en traits interrompus sur la figure 6, présentent une forme analogue à celle des masselottes 40, et des dimensions adaptées aux dimensions des canaux intermédiaires 386.

Toujours selon le deuxième mode de réalisation, des flasques d'étanchéité 48 sont prévus pour assurer l'étanchéité du disque 14. Ils sont de préférence placés au fond des secondes cavités 384, et coupent toute communication entre les secondes cavités et les canaux intermédiaires 386 de moindre section. Un second jonc d'arrêt 444 est installé dans une seconde fente 424 ménagée dans une seconde partie en surplomb par rapport à la seconde face 184 de la jante 18, de manière à obturer au moins partiellement les secondes cavités 384 et à retenir les flasques d'étanchéité 48.

Le premier jonc d'arrêt 442, respectivement le second jonc d'arrêt 444, est de préférence coupé transversalement, de manière à pouvoir être installé et retiré facilement.

De préférence, le premier jonc d'arrêt 442, respectivement le second jonc d'arrêt 444, présente un organe anti-rotation (non représenté), analogue à celui du jonc d'arrêt 44 selon le premier mode de réalisation du dispositif.

L'obturation des logements 36 par le jonc d'arrêt 44 qui a été décrite en référence à la figure 5 pour le premier mode de réalisation du dispositif d'équilibrage s'applique également au deuxième mode de réalisation du dispositif d'équilibrage.

L'invention qui vient d'être décrite n'est pas limitée aux modes de réalisation qui viennent d'être décrits mais seulement par les revendications.

## Revendications

1. Disque aubagé monobloc (14) de rotor comportant
- une jante (18) munie d'une première et d'une seconde face latérale opposées,
- des aubes (20),
- un dispositif d'équilibrage
**caractérisé en ce que** le dispositif d'équilibrage comportant des logements (36, 38) ménagés dans ladite jante (18) et des masselottes d'équilibrage (40, 30) placées dans lesdits logements (36, 38), chaque logement étant formé par un trou réalisé dans la jante, ledit trou débouchant sur la première face latérale ou sur la première et la deuxième face latérale.

2. Disque aubagé monobloc selon la revendication 1, **caractérisé en ce que** les logements (36, 38) sont situés sous une plate-forme (32) qui supporte les aubes (20).

3. Disque aubagé monobloc selon la revendication 1 ou 2, **caractérisé en ce que** les logements (36, 38) sont répartis sur la circonférence de la jante (18).

4. Disque aubagé monobloc selon l'une quelconque des revendications 1 à 3, **caractérisé en ce que** les logements (36) ne traversent pas la jante (18) et **en ce que** leurs orifices débouchent sur une même face latérale (180) de la jante (18) et **en ce qu'**il comporte en outre un jonc d'arrêt (44), destiné à être positionné latéralement contre la jante (18), de manière à obturer au moins partiellement les orifices des logements (36).

5. Disque aubagé monobloc selon la revendication 4, **caractérisé en ce qu'**il comporte en outre une fente circonférentielle (42) destinée à recevoir le jonc d'arrêt (44).

6. Disque aubagé monobloc selon la revendication 4 ou 5, **caractérisé en ce que** le jonc d'arrêt (44) comprend une protubérance (46) destinée à s'insérer dans un des logements (36), afin d'empêcher une rotation axiale du jonc d'arrêt (44).

7. Disque aubagé monobloc selon l'une quelconque des revendications 1 à 3, **caractérisé en ce que** les logements (38) traversent la jante (18) entre une première face latérale (182) et une seconde face latérale (184) de celle-ci opposée à sa première face et **en ce que** les logements (38) comportent une première cavité (382) dont l'orifice débouche sur la première face latérale (182) de la jante (18), une seconde cavité (384) dont l'orifice débouche sur la seconde face (184) de la jante (18), et un canal intermédiaire (386) qui relie les deux cavités (382, 384).

8. Disque aubagé monobloc selon la revendication 7, **caractérisé en ce que** des masselottes d'équilibrage (40) sont placées dans les premières cavités (382).

9. Disque aubagé monobloc selon la revendication 8, **caractérisé en ce que** des masselottes additionnelles (30) sont placées dans les canaux intermédiaires (386).

10. Disque aubagé monobloc selon l'une quelconque des revendications 7 à 9, **caractérisé en ce qu'**il comporte en outre des flasques d'étanchéité (48) placés dans les secondes cavités (384).

11. Disque aubagé monobloc selon l'une quelconque des revendications 7 à 10, **caractérisé en ce qu'**il comporte en outre un premier jonc d'arrêt (442), destiné à être positionné latéralement contre la jante (18), de manière à obturer au moins partiellement les orifices des premières cavités (382) et un second jonc d'arrêt (444) destiné à être positionné latéralement contre la jante (18), de manière à obturer les orifices des secondes cavités (384).

12. Disque aubagé monobloc selon la revendication 11, **caractérisé en ce que** le premier jonc d'arrêt (442), respectivement le second jonc d'arrêt (444), comprend une protubérance destinée à s'insérer dans une des premières cavités (382), respectivement dans une des secondes cavités (384), afin d'empêcher une rotation axiale de celui-ci.

13. Disque aubagé monobloc selon la revendication 11 ou 12, **caractérisé en ce qu'**il comporte en outre une première fente circonférentielle (422) destinée à recevoir le premier jonc d'arrêt (442), et une seconde fente circonférentielle (424) destinée à recevoir le second jonc d'arrêt (444).

14. Disque aubagé monobloc selon l'une quelconque des revendications 4 à 6, ou 11 à 13, **caractérisé en ce que** chaque jonc d'arrêt (44, 442, 444) obture au moins la moitié des orifices correspondants.

15. Disque aubagé monobloc selon la revendication 14, **caractérisé en ce que** chaque jonc d'arrêt (44, 442, 444) obture complètement les orifices correspondants.

16. Disque aubagé monobloc selon l'une quelconque des revendications 1 à 15, **caractérisé en ce que** les logements (36, 38) et les masselottes d'équilibrage (40, 30) présentent une forme adaptée pour empêcher une rotation ou un basculement des masselottes d'équilibrage (40, 30) dans leurs logements respectifs (36, 38).

17. Rotor (10), **caractérisé en ce qu'**il comprend au moins un disque selon l'une des revendication 1 à 16.

## Patentansprüche

1. Einteilige beschaufelte Rotorscheibe (1), umfassend
- eine Felge (18), die mit einer ersten und mit einer zweiten Seitenfläche, welche gegenüberliegend sind, versehen ist,
- Schaufeln (20),
- eine Auswuchtvorrichtung,
**dadurch gekennzeichnet, dass** die Auswuchtvorrichtung Aufnahmen (36, 38), welche in der Felge (18) ausgebildet sind, sowie Auswuchtgewichte (40, 30), welche in den Aufnahmen (36, 38) angeordnet sind, umfasst, wobei jede Aufnahme von einem in der Felge ausgebildeten Loch gebildet ist, wobei das Loch an der ersten Seitenfläche oder an der ersten und der zweiten Seitenfläche ausmündet.

2. Einteilige beschaufelte Scheibe nach Anspruch 1, **dadurch gekennzeichnet, dass** die Aufnahmen (36, 38) unter einer Plattform (32), welche die Schaufeln (20) trägt, gelegen sind.

3. Einteilige beschaufelte Scheibe nach Anspruch 1 oder 2, **dadurch gekennzeichnet, dass** die Aufnahmen (36, 38) über den Umfang der Felge (18) verteilt sind.

4. Einteilige beschaufelte Scheibe nach einem der Ansprüche 1 bis 3, **dadurch gekennzeichnet, dass** die Aufnahmen (36) die Felge (18) nicht durchqueren und dass ihre Öffnungen auf einer gleichen Seitenfläche (180) der Felge (18) ausmünden und dass sie ferner einen Sicherungsring (44) umfasst, der dazu bestimmt ist, seitlich an der Felge (18) positioniert zu werden, um die Öffnungen der Aufnahmen (36) wenigstens teilweise zu verschließen.

5. Einteilige beschaufelte Scheibe nach Anspruch 4, dadurch gekennzeichet, dass sie ferner einen umlaufenden Schlitz (42) aufweist, der dazu bestimmt ist, den Sicherungsring (44) aufzunehmen.

6. Einteilige beschaufelte Scheibe nach Anspruch 4 oder 5, **dadurch gekennzeichnet, dass** der Sicherungsring (44) einen Vorsprung (46) umfasst, der dazu bestimmt ist, in eine der Aufnahmen (36) einzugreifen, um ein axiales Drehen des Sicherungsringes (44) zu verhindern.

7. Einteilige beschaufelte Scheibe nach einem der Ansprüche 1 bits 3, **dadurch gekennzeichnet, dass** die Aufnahmen (38) die Felge (18) zwischen einer ersten Seitenfläche (182) und einer zweiten Seitenfläche (184) dieser, welche ihrer ersten Fläche gegenüberliegt, durchqueren und dass die Aufnahmen (38) einen ersten Hohlraum (382), dessen Öffnung an der ersten Seitenfläche (182) der Felge (18) ausmündet, einen zweiten Hohlraurn (384), dessen Öffnung an der zweiten Fläche (184) der Felge (18) ausmündet, sowie einen Zwischenkanal (386), welcher die beiden Hohlräume (382, 384) verbindet, umfassen.

8. Einteilige beschaufelte Scheibe nach Anspruch 7, **dadurch gekennzeichnet, dass** Auswuchtgewichte (40) in den ersten Hohlräume (382) angeordnet sind.

9. Einteilige beschaufelte Scheibe nach Anspruch 8, **dadurch gekennzeichnet, dass** zusätzliche Gewichte (30) in den Zwischenkanälen (386) angeordnet sind.

10. Einteilige beschaufelte Scheibe nach einem der Ansprüche 7 bis 9, **dadurch gekennzeichnet, dass** sie ferner Dichtungsflansche (48) umfasst, die in den zweiten Hohlräumen (384) angeordnet sind.

11. Einteilige beschaufelte Scheibe nach einem der Ansprüche 7 bis 10, **dadurch gekennzeichnet, dass** sie ferner einen ersten Sicherungsring (442), der dazu bestimmt ist, seitlich an der Felge (18) positioniert zu werden, um die Öffnungen der ersten Hohlräume (382) wenigstens teilweise zu verschließen, sowie einen zweiten Sicherungsring (444) umfasst, der dazu bestimmt ist, seitlich an der Felge (18) positioniert zu werden, um die Öffnungen der zweiten Hohlräume (384) zu verschließen.

12. Einteilige beschaufelte Scheibe nach Anspruch 11, **dadurch gekennzeichnet, dass** der erste Sicherungsring (442) bzw. der zweite Sicherungsring (444) einen Vorsprung aufweist, der dazu bestimmt ist, in einen der ersten Hohlräume (382) bzw. in einen der zweiten Hohlräume (384) einzugreifen, um ein axiales Drehen dessen zu verhindern.

13. Einteilige beschaufelte Scheibe nach Anspruch 11 oder 12, dadurch gekennzeichet dass sie ferner einen ersten umlaufenden Schlitz (422), der dazu bestimmt ist, den ersten Sicherungsring (442) auszunehmen, sowie einen zweiten umlaufenden Schlitz (424) umfasst, der dazu bestimmt ist, den zweiten Sicherungsring (444) aufzunehmen.

14. Einteilige, beschaufelte Scheibe nach einem der Ansprüche 4 bis 6 oder 11 bis 13, **dadurch gekennzeichnet, dass** jeder Sicherungsring (44, 442, 444) wenigstens die Hälfte der entsprechenden Öffnungen verschließt.

15. Einteilige beschaufelte Scheibe nach Anspruch 14, **dadurch gekennzeichnet, dass** jeder Sicherungsring (44, 442, 444) die entsprechenden Öffnungen vollständig verschließt.

16. Einteilige beschaufelte Scheibe nach einem der Ansprüche 1 bis 15, **dadurch gekennzeichnet, dass** die Aufnahmen (36, 38) und die Auswuchtgewichte (40, 30) eine Form aufweisen, die dazu ausgelegt ist, ein Drehen oder ein Verschwenken der Auswuchtgewichte (40, 30) in ihren jeweiligen Aufnahmen (36, 38) zu verhindern.

17. Rotor (10), **dadurch gekennzeichnet, dass** er wenigstens eine Scheibe nach einem der Ansprüche 1 bis 16 umfasst.

## Claims

1. An integrally bladed rotor disk (14) comprising
- a rim (18) with a first and a second side face opposite each other,
- blades (20)
- a balancing device, the disk (14) characterized int hat the balancing device comprises housings (36, 38) formed in said rim (18) and balancing masses (40, 30) housed in said housings (36, 38), each housing being formed by a a hole made in the rime, said hole opening up on the first side face or on the first and second side faces.

2. An integrally bladed rotor disk according to claim 1, **characterized in that** the housings (36, 38) are located under a platform (32) that supports the blades (20).

3. An integrally bladed rotor disk according to either claim 1 or 2, **characterized in that** the housings (36, 38) are distributed around the circumference of the rim (18).

4. An integrally bladed rotor disk according to any one of claim 1 to 3, **characterized in that** the housings (36) do not pass through the rim (18) and **in that** their orifices open up onto a same side face (180) of the rim (18) and **in that** it also comprises a spring retaining ring (44), designed to be positioned
laterally against the rim (18), so as to at least partially close off the orifices of the housings (36).

5. An integrally bladed rotor disk according to claim 4, **characterized in that** it also comprises a circumferential slit (42) into which the spring retaining ring (44) will be fitted.

6. An integrally bladed rotor disk according to claim 4 or 5, **characterized in that** the spring retaining ring (44) comprises a protrusion (46) designed to be fitted into one of the housings (36), to prevent the spring retaining ring (44) from rotating axially.

7. An integrally bladed rotor disk according to any one of claims 1 to 3, **characterized in that** the housings (38) pass through the rim (18) between a first side face (182) and a second side face (184) of the rim opposite its first face and **in that** the housings (38) comprise a first cavity (382) for which the orifice opens up on the first side face (182) of the rim (18), a second cavity (384) for which the orifice opens up on the second face (184) of the rim (18), and an intermediate channel (386) connecting the two cavities (382, 384).

8. An integrally bladed rotor disk according to claim 7, **characterized in that** balancing masses (40) are placed in the first cavities (382).

9. An integrally bladed rotor disk according to claim 8, **characterized in that** additional balancing masses (30) are placed in the intermediate channels (386).

10. An integrally bladed rotor disk according to any one of claims 7 to 9, **characterized in that** it also comprises sealing flanges (48) placed in the second cavities (384).

11. An integrally bladed rotor disk according to any one of claims 7 to 10, **characterized in that** it also comprises a first spring retaining ring (442), designed to be positioned laterally against the rim (18), so as to at least partially close off the orifices of the first cavities (382) and a second spring retaining ring (444) designed to be positioned laterally against the rim (18), so as to close off the orifices of the second cavities (384).

12. An integrally bladed rotor disk according to claim 13, **characterized in that** the first spring retaining ring (442) comprises a protrusion that will be fitted into one of the first cavities (382), the second spring retaining ring (444) comprises a protrusion that will be fitted into one of the second cavities (384), to prevent it from rotating axially.

13. An integrally bladed rotor disk according to claim 11 or 12, **characterized in that** it also comprises a first circumferential slit (422) into which the first spring retaining ring (442) will be fitted, and a second circumferential slit (424) into which the second spring retaining ring (444) will be fitted.

14. An integrally bladed rotor disk according to any one of claims 4 to 6, or 11 to 13, **characterized in that** each spring retaining ring (44, 442, 444) closes off at least half of the corresponding orifices.

15. An integrally bladed rotor disk according to claim 14, **characterized in that** each spring retaining ring (44, 442, 444) completely closes off the corresponding orifices.

16. An integrally bladed rotor disk according to any one of claims 1 to 15, **characterized in that** the shape of the housings (36, 38) and the balancing masses (40, 30) is adapted to prevent a rotation or tipping of the balancing masses (40, 30) in their corresponding housings (36, 38).

17. A rotor (10), **characterized in that** it comprises at least one disk according to any one of claims 1 to 16.
